# EUROPÄISCHE PATENTSCHRIFT

(11) **EP 0 207 082 B1**
(45) Veröffentlichungstag und Bekanntmachung des Hinweises auf die Patenterteilung: **12.07.1989**
(21) Anmeldenummer: 85902031.5
(22) Anmeldetag: 19.04.1985
(51) Int. Cl.: B44D 3/22, B44D 3/04, B05C 17/00

(54) **MALGERÄT**
PAINTING DEVICE
DISPOSITIF DE PEINTURE

(30) Priorität: 05.12.1984 SE 8406160
(43) Veröffentlichungstag der Anmeldung: 07.01.1987
(73) Patentinhaber: SZEKELY, Laszlo, S-632 33 Eskilstuna (SE)
(72) Erfinder: SZEKELY, Laszlo, S-632 33 Eskilstuna (SE)
(74) Vertreter: Popp, Eugen, Dr.
(86) Internationale Anmeldenummer: EP8500180
(87) Internationale Veröffentlichungsnummer: WO8603461

(56) Entgegenhaltungen:
- DE-A- 2 308 253
- FR-A- 2 209 303
- GB-A- 1 230 983
- GB-A- 2 090 730
- US-A- 2 625 702
- US-A- 2 933 906
- US-A- 3 137 880
- US-A- 3 821 829

## Beschreibung

Die Erfindung betrifft ein Malgerät, bestehend aus einer Einrichtung zum Aufnehmen und Auftragen und einer Einrichtung zur Abgabe von Farben und/oder Lösungsmitteln, wie Wasser, Alkohol od. dergl., wobei bei der Einrichtung zum Aufnehmen und Auftragen an mindestens einem Ende eines stielartig ausgebildeten Griffels eine fläche dreieck-, rechteck-, trapez-, od. dergl. -förmige Malfahne ausgebildet ist, deren Oberfläche - zumindest im Bereich der Malkante - mit einem saugfähigen, insbesondere saugelastischen Material, wie Schaumstoff, insbesondere Schaumgummi od. dergl., beschichtet ist.

Eine Einrichtung zum Aufnehmen und Auftragen von Farben und/oder Lösungsmitteln der genannten Art ist aus der GB-A-1 230 983 bekannt. Mit dieser bekannten Einrichtung läßt sich nicht verhindern, daß durch die saugelastische Beschichtung zuviel Farbe und insbesondere zuviel Lösungsmittel, wie Wasser od. dergl., aufgenommen wird, mit der Folge, daß ein unbeabsichtigtes Abtropfen von gelöster Farbe nicht verhindert werden kann. Ferner läßt sich ein durch zuviel Wasser begünstigtes Ineinanderfließen von mehreren mit der Malfahne aneinandergrenzend aufgenommenen und auf ein Papier od. dergl. entsprechend aufgetragenen Farben nicht vermeiden.

Aus der US-A-2 932 906 ist ein Kinder-Malkasten bekannt, der mehrere mit Farbe, insbesondere in Wasser gelöster Farbe getränkte Schaumgummikissen aufweist, wobei die Einrichtung zum Aufnehmen und Auftragen der Farbe durch einen Art Fingerhut mit einem am freien Ende angeordneten, relativ kleinen farbabsorbierenden Kissen gebildet ist. Diese Einrichtung eignet sich nur zum Malen mit Fingern. Desweiteren ist weder vorgesehen noch möglich das gleichzeitige Auftragen mehrerer Farben mit einem einzigen Strich derart, daß die Farben scharf voneinander getrennt sind.

Der vorliegenden Erfindung liegt daher die Aufgabe zugrunde, die Einrichtung zum Aufnehmen und Auftragen von Farben und/oder Lösungsmitteln nach der GB-A-1 230 983 derart zu ergänzen, daß ein gleichzeitiges Auftragen mehrerer Farben mit einem einzigen Strich möglich ist derart, daß die Farben jeweils scharf voneinander getrennt sind und daß die Gefahr eines unbeabsichtigten Abtropfens und Klecksens sicher vermieden ist.

Diese Aufgabe wird erfindungsgemäß dadurch gelöst, daß als Einrichtung zur Abgabe von Farben und/oder Lösungsmitteln ein Feuchtigungs- und/oder Farbspender in Form eines saugfähigen Kissens vorgesehen ist.

Die erfindungsgemäße Lösung erlaubt bei einfacher Handhabung ein tropf- und klecksfreies Malen, insbesondere bei sparsamem Farbverbrauch. Darüber hinaus und insbesondere ist es mit dem erfindungsgemäßen Malgerät möglich, mit einem einzigen Strich mehrere Farben gleichzeitig, jedoch scharf voneinander getrennt, auf einer Unterlage, z. B. Papier od. dergl., aufzutragen, wenn man vorher die Malkante der Malfahne samt Beschichtung nebeneinander mit entsprechenden Farben versieht bzw. tränkt. Ein derartiger Farbauftrag ist ohne den erfindungsgemäßen Feuchtigkeits- und/oder Farbspender nicht möglich. Gleichzeitig ist es für diesen Zweck erforderlich, daß die Einrichtung zum Aufnehmen und Auftragen von Farben und/oder Lösungsmitteln als flache, mit saugelastischem Material beschichtete Malfahne ausgebildet ist.

Das als Feuchtigkeits- und/oder Farbspender dienende saugfähige Kissen entzieht der saugelastischen Beschichtung der Malfahne das beim Eindrücken in das Kissen zuviel aufgenommene bzw. überschüssige Wasser od. dergl.. Auf diese Weise wird zuverlässig ein unbeabsichtigtes Abtropfen von Farbe von der Malfahne verhindert. Ferner wird dadurch ein durch zuviel Wasser begünstigtes Ineinanderfließen von mehreren mit der Malfahne (Malkante) aneinandergrenzend aufgenommenen und auf ein Papier od. dergl. entsprechend aufgetragenen Farben sicher vermieden. Das Wechselspiel zwischen beschichteter Malfahne und Feuchtigkeitsspender ermöglicht somit ein sauberes, sparsames und variantenreiches Malen.

Weitere Details des erfindungsgemäßen Malgeräts bzw. dessen Einrichtung zum Aufnehmen und Auftragen sowie dessen Einrichtung zur Abgabe von Farben und/oder Lösungsmitteln sind in den Unteransprüchen beschrieben.

Nachstehend werden Ausführungsformen der genannten Einrichtungen anhand der beigefügten Zeichnungen näher erläutert. Es zeigen
Fig. 1 eine im Rahmen des erfindungsgemäßen Malgeräts vorgeschlagene Einrichtung zum Aufnehmen und Auftragen von Farben und/oder Lösungsmitteln in Seitenansicht;
Fig. 2 einen erfindungsgemäß vorgesehenen Feuchtigkeits- und/oder Farbspender, teilweise im Schnitt (Behälter), teilweise in Seitenansicht (Deckel); und
Fig. 3 eine gegenüber der in Fig. 1 dargestellten Ausführungsform hinsichtlich der Form und Fixierung der Malfahne abgewandelte Einrichtung zum Aufnehmen und Auftragen von Farben und/oder Lösungsmitteln in Seitenansicht.

Fig. 1 zeigt eine Einrichtung zum Aufnehmen und Auftragen von Farben und/oder Lösungsmitteln, wie Wasser od. dergl., welche einen stielartigen, im Querschnitt etwa kreisförmig ausgebildeten, sich nach einem Ende hin verjüngenden Griffel 12 umfaßt, dessen einem, nämlich dickerem Ende ein etwa zylindrisches Farb- oder dergl. - Aufnahme-Element 10 aus elastisch dehnbarem, saugfähigem Material, wie z. B. Schaumgummi, und an dessen anderem Ende eine flache bzw. plättchenartige sowie mit einer saugelastischen Beschichtung 10' versehenen Malfahne 14, wie sie weiter unten noch näher beschrieben wird, angeordnet sind. Zur Fixierung des Aufnahmeelements 10 am Griffel 12 ist dieser am entsprechenden, in Fig. 1 unteren Ende, in Längsrichtung unter Ausbildung von zwei Klemmfingern 15 gespalten. Diese Klemmfinger 15 sind an ihren freien Enden nach innen hin bzw. aufeinander zu gebogen, so daß eine form- und kraftschlüssige Klemmhalterung 16 für das Aufnahmelement 10 entsteht. Das Aufnahmelement 10 wird zwischen den beiden Klemmfingern 15 sicher gehalten. Ein Hochrutschen des Aufnahmeelementes 10 beim Malen wird durch eine wulstartige Verdickung 13 über den Umfang der Klemmfinger 15 verhindert. Die Wulste 13 befinden sich jeweils etwa auf halber Länge der Klemmfinger 15. Das Aufnahmelement 10 besteht - wie oben dargelegt - aus elastisch nachgiebigem Material, insbesondere Schaumstoff, wie Schaumgummi oder dergl. Das Material muß zudem saugfähig sein. Es muß ferner über die Klemmfinger 15 vorstehen, so daß ein ungehindertes Malen möglich ist.

Wie dargelegt, weist der in Fig. 1 dargestellte Griffel 12 an dem der Klemmhalterung 16 gegenüberliegenden Ende eine flache etwa rechteckförmige "Malfahne" 14 auf. Die Malfahne 14 "steht" mit einer Ecke auf dem der Klemmhalterung 16 gegenüberliegenden Ende des Griffels 12 derart, daß die sich von der Griffellängsachse 26 beabstandet erstreckende Malkante 25 mit der Längsmittelachse 26 des Griffels einen spitzen Winkel a einschließt. Die für die Malfahne 14 bestimmte Beschichtung 10' besteht ebenfalls aus elastisch dehnbarem bzw. nachgiebigem Material und ist schlauchförmig ausgebildet, so daß es unter Anpassung seiner Form über die Fahne 14 stülpbar ist. Material und Abmessungen der Beschichtung 10' sind so gewählt, daß sie straff bzw. fest auf der Fahne 14 sitzt und auch beim Malen nicht verrutscht. Vorzugsweise ist sie an diese angeklebt. Die von der Längsmittelachse 26 des Griffels 12 beabstandet verlaufende und ebenfalls beschichtete Kante 25 der Malfahne 14 dient als Streich- bzw. Malkante und wird beim Malen über das Malobjekt bewegt. Vorher muß diese Kante natürlich mit Farbe angereichert werden. Die in Fig. 1 dargestellte Malfahne 14 kann zu effektvoller Vielfarbenmalerei, z. B. mit Wasserfarben, verwendet werden. Dazu wird die Malfahne 14 zuerst mit Wasser getränkt und dann über eine Reihe nebeneinander angeordneter Farben geführt. Die Beschichtung 10' der Malfahne 14 nimmt die verschiedenen Farben entsprechend ihrer Anordnung, z. B. in einem Farbkasten, auf und gibt diese als entsprechenden MehrfarbenStreifen an eine Unterlage wieder ab. So können z. B. regenbogenartige oder andere mehrfarbige Muster mit einem Strich gemalt werden. Die Farbkombinationen innerhalb eines "Strichs" können durch Umstellen bzw. -setzen der Farben im Malkasten oder dergl. in einfacher Weise geändert werden. Wie eingangs beschrieben, lassen sich trennscharfe Mehrfarbenstreifen mit dem beschriebenen Malgerät herstellen. Dies liegt zum einen an der Form des Farbauftragsteils in Form einer flachen Malfahne und zum anderen durch die saugelastische Beschichtung derselben.

Fig. 2 zeigt einen Feuchtigkeitesspender 20 in einem Behälter 24 mit Deckel 27 teilweise im Schnitt (Behälter 24), teilweise in Seitenansicht (Deckel 27). Der Feuchtigkeits-, insbesondere Wasserspender 20 ist kissenartig ausgebildet und ist unter elastischer Verformung im Behälter 24 gehalten. Der Spender 20 besteht aus saugfähigem, insbesondere elastisch nachgiebigem Material, wie Schaumstoff, vorzugsweise Schaumgummi. Er kann verschiedenartige Formen aufweisen. So kann er z. B. kugel-, kalotten-, würfel-, scheiben- oder dergl. -förmig ausgebildet sein. Der entsprechende Behälter 24 kann radial nach innen ragende Stege, Wulste oder dergl. aufweisen, um ein Verrutschen des Spenders 20 zu verhindern bzw. einen festen Halt des Spenders 20 im Behälter 24 zu gewährleisten. Die Seitenwände des Behälters 24 sind gemäß Fig. 2 ausgehend vom Behälterboden zur Behälteröffnung hin nach innen geneigt ausgebildet, sodaß das Spenderkissen 20 darin sicher gehalten wird. Der Deckel 27 ist an der Oberseite mit einem Knopfgriff versehen. Durch den Deckel 27 kann ein Austrocknen des Spenders 20 gut verhindert werden. Im "malbereiten" Zustand ist der Spender mit Lösungsmittel und /oder auch Farbe getränkt, insbesondere gesättigt. Z. B. beim Malen mit Wasserfarben enthält der Spender Wasser. Das beschriebene Aufnahmelement 10 bzw. die Malfahne 14 wird in den Spender 20 eingedrückt; dieser gibt dann Wasser an das Aufnahmeelement 10 bzw. die Malfahne 14 ab. Beim zurückziehen des Aufnahmeelementes 10 bzw. der Malfahne 14 entspannen sich sowohl dieses bzw. deren Beschichtung 10' als auch das Spenderkissen 20 unter Annahme seiner ursprünglichen Form. Das Aufnahmelement 10 bzw. die Beschichtung 10' der Malfahne 14 säugt dadurch zusätzlich Wasser auf. Durch den sich gleichzeitig expandierenden Spender 20 wird jedoch vermieden, daß das Aufnahmegerät 10 bzw. die Beschichtung 10' der Malfahne 14 zuviel Wasser (oder anderes Lösungsmittel, Farblösung oder dergl.) aufnimmt. Dieses überschüssige Wasser wird durch den expandierenden Spender 20 vom Aufnahmeelement 10 bzw. der Beschichtung 10' der Malfahne 14 regelrecht wieder "abgesaugt". So wird vermieden, daß zuviel Wasser oder anderes Lösungsmittel aufgenommen wird, das bei unvorsichtiger Handhabung abtropfen könnte. Die beschriebene Maleinrichtung und Spender 20 bilden ein besonders vorteilhaftes aufeinander abgestimmtes Malgerät mit den oben sowie eingangs beschriebenen Vorteilen.

Der Spender 20 kann - wie bereits oben angedeutet - auch mit einer bereits gelösten Farbe getränkt sein. Dann ist eine saubere und sparsame Farbaufnahme und -abgabe möglich. Ein Abtropfen der Farbe wird sicher vermieden.

Fig. 3 zeigt eine gegenüber Fig. 1 abgewandelte Ausführungsform einer Maleinrichtung. Diese unterscheidet sich von derjenigen nach Fig. 1 dadurch, daß die Malfahne 14 zwei "Malkanten" 25 und 28 aufweist, die mit der Längsmittelachse 26 des Griffels 12 einen spitzen Winkel a bzw. β einschließen, der etwa 30° bis 50° beträgt.

Fig. 3 läßt im übrigen erkennen, daß das in Fig. 1 dargestellte Farbaufnahme und -Auftragelement 10 gegenüber der Malfahne 14 eine nur untergeordnete zusätzliche Variante darstellt.

## Patentansprüche

1. Malgerät, bestehend aus einer Einrichtung zum Aufnehmen und Auftragen und einer Einrichtung zur Abgabe von Farben und/oder Lösungsmitteln, wie Wasser, Alkohol od. dergl., wobei bei der Einrichtung zum Aufnehmen und Auftragen an mindestens einem Ende eines stielartig ausgebildeten Griffels (12) eine flache dreieck-, rechteck-, trapez- od. dergl. -förmige Malfahne (14) ausgebildet ist, deren Oberfläche - zumindest im Bereich der Malkante (25, 28) - mit einem saugfähigen, insbesondere saugelastischen Material (10'), wie Schaumstoff, insbesondere Schaumgummi od. dergl., beschichtet ist, dadurch gekennzeichnet, daß als Einrichtung zur Abgabe von Farben und/oder Lösungsmitteln ein Feuchtigkeits- und/oder Farbspender (20) in Form eines saugfähigen Kissens vorgesehen ist.

2. Malgerät nach Anspruch 1, dadurch gekennzeichnet, daß der saugfähigem Farb- und/oder Feuchtigkeitsspender (20) aus elastisch nachgiebigem Material, wie Schaumstoff, vorzugsweise Schaumgummi, besteht.

3. Malgerät nach Anspruch 1 oder 2, dadurch gekennzeichnet, daß der Farb- und/oder Feuchtigkeitsspender (20) in einem Behälter (24) angeordnet, insbesondere in diesem unter geringer Verformung gehalten ist.

4. Malgerät nach einem der Ansprüche 1 bis 3, dadurch gekennzeichnet, daß der stielartige Griffel (12) an dem der Malfahne (14) gegenüberliegenden Ende eine Klemmhalterung (16) für ein weiteres Aufnahmeelement (10) aufweist, wobei die Klemmhalterung vorzugsweise durch einen längsgespalteten Endabschnitt (Klemmfinger 15) des Griffels (12) gebildet ist.

5. Malgerät nach einem der Ansprüche 1 bis 4, dadurch gekennzeichnet, daß die sich vom Griffel (12) beabstandet erstreckende Malkante (25) der am einen Ende des Griffels (12) angeordneten Malfahne (14) mit der Längsmittelachse (26) des Griffels (12) einen spitzen Winkel (a) von etwa 30° bis 50°, vorzugsweise von etwa 45°, einschließt.

6. Malgerät nach einem der Ansprüche 1 bis 5, dadurch gekennzeichnet, daß mindestens zwei Malkanten (25, 28) der Malfahne (14) mit dem Griffel (12) bzw. dessen Längsmittelachse (26) denselben oder einen unterschiedlich großen spitzen Winkel (a, β) einschließen.

7. Malgerät nach einem der Ansprüche 1 bis 6, dadurch gekennzeichnet, daß die Malfahne (14) lös- sowie auswechselbar am Griffelende befestigt ist.

## Claims

1. Painting device consisting of an element for taking up and applying and an element for distributing paints and/or solvents, such as water alcohol or similar materials whereby the taking- up and applying element has fitted on at least one end of a stylus (12) which is designed like a stalk, a flat triangular, rectangular, trapezoidal or similarly shaped paint spatula (14), the upper surface of which - at least in the area of the painting edge (25, 28) - is coated with an absorbent and more particularly absorbent elastic material (10'), such as foam, and more particularly foam rubber or similar, characterized in that a fluid and/or paint dispenser (20), in the form of an absorbent cushion, is provided as the element for the application of paints and/or solvents.

2. Painting device as in claim 1 characterized in that the absorbent paint and/or fluid dispenser (20) consists of elastic pliant material such as foam, and preferably foam rubber.

3. Painting device as in claim 1 or claim 2 characterised in that the paint and/or fluid dispenser (20) is arranged in a reservoir (24) and more particularly is held in this with only minor deformation.

4. Painting device according to any one of the claims 1 to 3, characterized in that the stalk-type stylus (12) has, at the end opposite to that of the paint spatula (14) a clamping device (16) for a further take-up element (10), whereby the clamping is formed preferably by means of a longitudinally split end section (clamping fingers 15) of the stylus (12).

5. Painting device according to any one of the claims 1 to 4, characterised in that the painting edge (25) stretching from the stylus (12) to the paint spatula (14) fitted to one end of the stylus (12) forms with the longitudinal axis (26) of the stylus 12 an acute angle (a) of some 30° to 50°, preferably of about 45°.

6. Painting device according to any one of the claims 1 to 5, characterised in that at least two painting edges (25, 28) of the paint spatula (14) form with the stylus (12) or the longitudinal axis the same or a different large acute angle (a, β).

7. Painting device according to any one of the claims 1 to 6, characterised in that the paint spatula (14) is fitted loosely to the end of the stylus and can be changed.

## Revendications

1. Dispositif de peinture composé d'un dispositif de réception et d'application et d'un dispositif de distribution de peintures et/ou de solvants tels que de l'eau, de l'alcool ou analogue, le dispositif de réception et d'application comprenant au moins à l'une des extrémités d'un crayon (12) conformé en manche une palette de peinture (14) plate de forme triangulaire, rectangulaire, trapézoïdale ou analogue dont la surface est revêtue - au moins dans la région de l'arête de peinture (25, 28) - d'une matière absorbante et notamment absorbante et élastique (10'), par exemple de produit alvéolaire, en particulier de caoutchouc mousse ou analogue, caractérisé en ce qu'un dispensateur d'humidité et/ou de peinture (20) sous la forme d'un coussin absorbant est prévu en tant que dispositif de distribution de peintures et/ou de solvants.

2. Dispositif de peinture selon la revendication 1, caractérisé en ce que le dispensateur de peinture et/ou d'humidité (20) absorbant est réalisé à partir d'un matériau élastique souple, par exemple d'un produit alvéolaire et de préférence de caoutchouc mousse.

3. Dispositif de peinture selon l'une des revendications 1 ou 2, caractérisé en ce que le dispensateur de peinture et/ou d'humidité (20) est disposé dans un récipient (24) et notamment maintenu dans celui-ci sous une légère déformation.

4. Dispositif de peinture selon l'une des revendications 1 à 3, caractérisé en ce que le crayon (12) en forme de manche présente à l'extrémité opposée à la palette de peinture (14) une fixation par serrage (16) pour un élément de réception (10) supplémentaire, la fixation par serrage étant constituée, de préférence, par une section terminale fendue dans le sens longitudinal (doigts de serrage 15) du crayon (12).

5. Dispositif de peinture selon l'une des revendications 1 à 4, caractérisé en ce que l'arête de peinture (25) de la palette de peinture (14) disposée à l'une des extrémités du crayon (12), qui s'étend à distance dudit crayon (12) renferme avec l'axe central longitudinal (26) du crayon (12) un angle aigu (a) d'environ 30° à 50°, de préférence d'environ 45°.

6. Dispositif de peinture selon l'une des revendications 1 à 5, caractérisé en ce qu'au moins deux arêtes de peinture (25, 28) de la palette de peinture (14) renferment avec le crayon (12) et respectivement son axe central longitudinal (26) un angle aigu identique ou différent (a, β).

7. Dispositif de peinture selon l'une des revendications 1 à 6, caractérisé en ce que la palette de peinture (14) est fixée de manière amovible ainsi qu'interchangeable sur l'extrémité du crayon.
